# EUROPÄISCHE PATENTSCHRIFT

(11) **EP 1 131 499 B1**
(45) Veröffentlichungstag und Bekanntmachung des Hinweises auf die Patenterteilung: **07.05.2003**
(21) Anmeldenummer: 99950603.3
(22) Anmeldetag: 02.10.1999
(51) Int. Cl.: E02F 3/34, B66F 9/065

(54) **FAHRBARER SCHAUFELLADER**
WHEELED SHOVEL LOADER
CHARGEUSE PELLETEUSE MOBILE

(30) Priorität: 20.11.1998 DE 19853523
(43) Veröffentlichungstag der Anmeldung: 12.09.2001
(73) Patentinhaber: Schaeff-Terex GmbH & Co. KG, 74595 Langenburg (DE)
(72) Erfinder: SCHAEFF, Hans, D-74595 Langenburg (DE)
(74) Vertreter: Hössle, Markus
(86) Internationale Anmeldenummer: EP9907319
(87) Internationale Veröffentlichungsnummer: WO00031351

(56) Entgegenhaltungen:
- EP-A- 0 077 308
- WO-A-95/31611
- DE-A- 3 341 614
- DE-B- 1 174 702
- FR-A- 2 512 796
- FR-A- 2 602 637
- US-A- 3 828 939
- US-A- 4 583 907

## Beschreibung

Die Erfindung betrifft einen fahrbaren Schaufellader mit den Merkmalen des Oberbegriffs von Anspruch 1. Ein solcher Schanfellader ist aus DE-A-3 341 614 bekannt.

Derartige, beispielsweise auf Raupen oder Reifen fahrbare Schaufellader sind bekannt und haben ein breites Einsatzfeld. Insbesondere werden diese Schaufellader zum Beladen von Lastautos mit Erde und Baumaterial verwendet. Beim Beladen von hohen Lastautos oder großen Dumperfahrzeugen insbesondere mit Leichtschüttgütern wie Kohle, Koks, Holzschnitzel, Müll usw. werden Schaufellader mit einer sehr großen Ladehöhe benötigt. Derartige Schaufellader verfügen beispielsweise über einen Schaufeldrehpunkt von mindestens fünf Metern über Planum. Um diese Ladehöhe zu erreichen, gibt es einerseits sehr große Schaufellader mit entsprechend hoch angelenkten langen Auslegern mit einem entsprechenden Eigengewicht und großer Motorleistung (beispielsweise 30 Tonnen Eigengewicht bei 300 PS) zum Verladen von Schwergütern. Zum Verladen von Leichtgütern sind diese Schaufellader jedoch zu groß und zu teuer. Andererseits gibt es sogenannte Teleskopstapler mit Leichtgutschaufeln, die in der Praxis jedoch nicht sehr beliebt sind, da sie relativ langsam und sehr verschleißanfällig sind. Die bei Teleskopstaplern verwendeten Teleskope laufen in Gleitführungen, die bei Staub- und Schmutzbelastung und schneller Gleitgeschwindigkeit verschleißen und zu Ausfällen führen.

Ausgehend hiervon liegt der Erfindung die Aufgabe zugrunde, die Ladehöhe eines relativ kleinen fahrbaren Schaufelladers aus der Großserienproduktion derart zu erhöhen, daß dieser ohne Abstriche bei der Standsicherheit zum Beladen hoher Lastautos mit Leichtschüttgütern verwendbar ist.

Zur Lösung dieser Aufgabe wird ein Schaufellader mit den Merkmalen des Anspruches 1 vorgeschlagen. Demnach weist der Schaufellader einen Zusatzausleger auf, der in Art eines Parallellenkers mittels erster Lenker und zweiter Lenker an dem Auslegerarm verstellbar angelenkt ist und den Auslegerarm und das Werkzeug verbindet. Beim Nachobenverschwenken des Auslegerarms wird durch Betätigen des an den Auslegerarm angelenkten Zusatzauslegers eine Verlängerung des Gesamtauslegers erreicht. Erfindungsgemäß verfügt der Schaufellader des weiteren über Mittel zur Steuerung der Verstellung des Zusatzauslegers in Abhängigkeit von der Winkelstellung des Auslegerarms bezüglich der Auslegerschwenkachse. Durch diese Mittel wird gewährleistet, daß ein Ausklappen des Zusatzauslegers aus seiner am Auslegerarm eingeklappten Position erst ab einer vorgegebenen Winkelstellung des Auslegerarms erfolgt, wodurch eine die Standsicherheit des Schaufelladers beeinträchtigende Verlängerung des Auslegerarms ausgeschlossen ist. Durch die weiterhin erfindungsgemäß vorgesehenen Mittel zur Parallelhaltung der Ladeschaufel wird vermieden, daß beim Anheben der Ladeschaufel in der Ladeschaufel befindliches Ladegut herausfällt.

In Ausgestaltung der Erfindung erfolgt eine Verstellung des Zusatzauslegers aus einer am Auslegerarm eingeklappten Position frühestens nach Durchtritt des Auslegerarms durch seine Horizontallage bei Aufwärtsschwenkbewegung. Dadurch wird gewährleistet, daß eine Verlängerung des Gesamtauslegers erst oberhalb der Horizontallage des Auslegerarms eintritt. Umgekehrt wird selbstverständlich auch sichergestellt, daß bei einer Abwärtsschwenkbewegung des Auslegerarms der Zusatzausleger spätestens vor Durchtritt des Auslegerarms durch seine Horizontallage wieder vollständig eingeklappt ist.

In vorteilhafter Ausgestaltung der Erfindung umfassen die Mittel zur Steuerung der Verstellung des Zusatzauslegers mindestens einen Winkelsensor.

In anderer Ausgestaltung der Erfindung umfassen die Mittel zur Steuerung der Verstellung des Zusatzauslegers mindestens einen Wegsensor.

In besonders vorteilhafter Ausgestaltung der Erfindung ist der Zusatzausleger zum Ausfahren der Ladeschaufel in im wesentlichen horizontaler Richtung auch unterhalb der Horizontallage des Auslegerarms verstellbar, wobei der Auslegerarm zum Ausgleich der durch die Verstellung des Zusatzauslegers verursachten Kreisbahn der Ladeschaufel in eine sogenannte Schwimmstellung schaltbar ist. Durch diese Maßnahme kann beispielsweise in besonderen Lenksituationen, in denen der Schaufellader nicht näher an den Ort der Aufnahme bzw. Abgabe von zu bewegendem Gut fahrbar ist, der Zusatzausleger nach vorne verstellt werden. Bevor aus dieser Stellung der Auslegerarm angehoben werden kann, muß zur Einhaltung der Kippsicherheit der Zusatzausleger wieder vollständig eingefahren sein. Dazu ist vorteilhafterweise zur Freigabe der Hubbewegung durch den Auslegerarm ein elektrischer Winkel- oder Weggeber vorgesehen.

In weiterer Ausgestaltung der Erfindung ist die Länge der ersten Lenker und der zweiten Lenker im wesentlichen gleich.

In anderer Ausgestaltung der Erfindung ist die Länge der ersten Lenker kleiner oder größer als die Länge der zweiten Lenker. Durch diese ungleiche Ausgestaltung der Längen der ersten Lenker und zweiten Lenker kann die Endlage des Zusatzauslegers in vollständig ausgeklappter Position beeinflußt werden. Sind beispielsweise die ersten Lenker, d.h. die Fahrgestell fern am Auslegerarm angelenkten Lenker, kürzer als die Länge der zweiten Lenker, die näher zum Fahrgestell hin am Auslegerarm angelenkt sind, so weist der Zusatzausleger im Verhältnis zum vollständig angehobenen Auslegerarm eine relativ flache Positionierung auf.

Weitere vorteilhafte Ausgestaltungen sind in den Unteransprüchen beschrieben.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung dargestellt und wird im folgenden unter Bezugnahme auf die Zeichnung näher beschrieben.
- Figur 1: zeigt einen erfindungsgemäßen Schaufellader in seitlicher Ansicht mit vollständig eingefahrenem und vollständig ausgefahrenem Ausleger.
- Figur 2: zeigt in vergrößerter Darstellung den Frontabschnitt des Schaufelladers der Figur 1 mit dem Ausleger in ungefähr horizontaler Lage.
- Figur 3: zeigt im vergrößerten Ausschnitt aus der Figur 1 den Frontabschnitt des erfindungsgemäßen Schaufelladers mit vollständig eingeklappten und vollständig ausgefahrenem Ausleger.
- Figuren 4a bis 4c: zeigen in aufeinanderfolgender Abfolge die horizontale Verstellung des Auslegers des erfindungsgemäßen Schaufelladers der Figur 1, bei der die Ladeschaufel entlang des Bodens nach vorn verfahren wird.
- Figur 5: zeigt den erfindungsgemäßen Schaufellader der Figur 1 mit einer Stapelgabel als die Ladeschaufel ersetzendes Arbeitswerkzeug in horizontaler Verstellung des Auslegers entlang einer erhöhten horizontalen Ebene.

Figur 1 zeigt einen auf Reifen fahrbaren erfindungsgemäßen Schaufellader 1 mit Knicklenkung. Selbstverständlich ist die Erfindung auch mit anderen konventionellen Schaufelladern mit Achsschenkellenkung, Raupenfahrwerk und dergleichen realisierbar. An einem den Frontabschnitt des Schaufelladers 1 bildenden Fahrzeugaufbau 2 (Ladergestell) ist ein Auslegerarm 3 um eine Auslegerschwenkachse 4 verschwenkbar angelenkt (vgl. auch Figur 3). Ein zur Verschwenkung des Auslegerarms 3 dienender erster Hubzylinder 5 greift einenends an dem Ladergestell und anderenends etwa mittig an dem Auslegerarm 3 an. Die Bauteile Auslegerarm 3, Auslegerschwenkachse 4 und Hubzylinder 5 entsprechen weitgehendst den Serienteilen eines handelsüblichen Schaufelladers.

Erfindungsgemäß umfaßt der Schaufellader 1 einen Zusatzausleger 7, dessen Länge in dem dargestellten und beschriebenen Ausführungsbeispiel im wesentlichen etwas kürzer als die Länge des Auslegerarms 3 ist. Der Zusatzausleger 7 ist mittels eines ersten Lenkers 8 und eines zweiten Lenkers 9 an dem Auslegerarm in Art eines Parallellenkers derart angelenkt, daß er in seiner eingeklappten Position (vgl. auch Figur 2) direkt auf dem Auslegerarm 3 zu liegen kommt. Bei den Lenkern 8, 9 kann es sich jeweils um einzelne Lenker oder auch um insbesondere symmetrisch angeordnete Paare von Lenkern handeln. Der erste Lenker 8 ist dabei an einem der Auslegerschwenkachse 4 fernen Ende des Auslegerarms 3 um eine Drehachse 6 angelenkt, bei der es sich um die Schaufelkippachse des Serienauslegers 3 handelt, während der Lenker 9 etwa im Bereich der Mitte des Auslegerarms 3 angreift. In dem dargestellten Ausführungsbeispiel fällt die Anlenkachse 18 des zweiten Lenker 9 an dem Auslegerarm 3 mit der Anlenkachse des ersten Hubzylinders 5 zusammen, was selbstverständlich bei anderen Ausführungsformen unterschiedlich ausgestaltet sein kann.

Mit ihrem jeweils anderen Ende sind die Lenker 8, 9 an dem Zusatzausleger 7 angeordnet, und zwar im Bereich etwa der Mitte des Zusatzauslegers 7 (Lenker 8) und an einem zum Schaufellader 1 hin weisenden Ende 19 (Lenker 9). Zur Verstellung des Zusatzauslegers 7 aus seiner und in seine eingeklappte Position an dem Auslegerarm 3 ist ein zweiter Hubzylinder 15 vorgesehen, der einenends etwa mittig an dem Lenker 9 und anderenends am Auslegerarm 3 bzw. an der Auslegerschwenkachse 4 angelenkt ist. Selbstverständlich sind auch andere Anlenkungen des zweiten Hubzylinders 15 als auch der weiteren zur Betätigung des Gesamtauslegers und der Ladeschaufel notwendigen Stellzylinder möglich. Sowohl bei dem ersten als auch dem zweiten Hubzylinder kann es sich jeweils um paarweise Anordnungen von Hydraulikzylindern handeln, sofern die Größe bzw. die zu bewältigende Last des Laders dies erfordert.

An dem dem Ende 19 gegenüberliegenden Ende des Zusatzauslegers 7 ist eine Ladeschaufel 13 um eine Schaufelanlenkachse 10 verschwenkbar angelenkt. Die Betätigung der Ladeschaufel 13 erfolgt mittels eines Kippgestänges 11, 12, das einen (etwa mittig) an den Zusatzausleger 7 angelenkten Kipphebel 11 und eine den Kipphebel 12 mit der Ladeschaufel 13 verbindende Kippstange 11 umfaßt. Die Betätigung des Kippgestänges 11, 12 erfolgt dabei mittels eines Kippzylinders 14, der einenends an einem mittleren Abschnitt des Kipphebels 12 und anderenends an dem zum Schaufellader 1 weisenden Ende 19 des Zusatzauslegers 7 angreift. Ladeschaufel 13, Kippgestänge 11, 12 sowie Kippzylinder 14 können dem normalen Seriengerät entsprechen und vom abgebildeten Beispiel abweichen.

An der Auslegerschwenkachse 4 sowie an der Schaufelanlenkachse 10 ist jeweils ein Winkelsensor 16 bzw. 17 angeordnet. Die Winkelsensoren 16, 17 dienen zur Feststellung des relativen Winkels zwischen Auslegerarm 3 und Fahrzeugaufbau 2 bzw. der Stellung der Ladeschaufel 13 zu dem Zusatzausleger 7. Anhand der mittels der Winkelsensoren 16, 17 festgestellten Winkel- bzw. Positionswerte erfolgt eine elektronische Ansteuerung der Hydraulikzylinder 14, 15. Der Winkelsensor 16 ist Bestandteil von Mitteln zur Steuerung der Verstellung des Zusatzauslegers 7, wie sie nachfolgend beschrieben wird. Anstelle der beschriebenen Winkelsensoren können selbstverständlich auch andere geeignete Sensoren verwendet werden, beispielsweise Wegsensoren, die vorzugsweise am Auslegerarm 3 oder an dem ersten Hubzylinder 5 angeordnet sind.

Im Betrieb des erfindungsgemäßen Schaufelladers 1 erfolgt nach Füllen und Einkippen der Ladeschaufel 13 ein Anheben der Ladeschaufel 13 durch Verschwenken des Auslegerarms 3 um die Auslegerschwenkachse 4 mittels des ersten Hubzylinders 5. Bei dieser Aufwärtsschwenkbewegung beschreibt die Drehachse 6 (Schaufeldrehpunkt des Seriengeräts) eine Kreisbahn K1 (bis zur höchsten Lage A) und die Schaufelanlenkachse 10 beschreibt eine Kreisbahn K2, die durch eine Horizontallage D führt. In der Lage D liegt die Schaufelanlenkachse 10 auf gleicher Höhe mit der Auslegerschwenkachse 4 und die maximale Ausladung entsprechend der minimalen Kipplast ist erreicht.

Während der Aufwärtsschwenkbewegung des Auslegerarms 3 bleibt der Zusatzausleger 7 zunächst unbetätigt in seiner eingeklappten Position an dem Auslegerarm 3, während mittels des Kippzylinders 14 bereits eine durch den Winkelsensor 17 und damit verbundenen Steuermitteln, die nicht näher dargestellt sind, gesteuerte Betätigung der Ladeschaufel 13 derart erfolgt, daß die Ladeschaufel 13 mit ihrer Öffnung stets nach oben weist (Parallelhaltefunktion - vgl. Figur 2, in der der Gesamtausleger in der in Figur 3 mit D bezeichneten Lage dargestellt ist).

Nach dem Durchtritt durch die Lage D, d.h. nach dem Erreichen der maximalen Ausladung, beginnt ab einer vorbestimmten Winkellage des Auslegerarms 3 eine Verstellung des Zusatzauslegers 7 mittels des zweiten Hubzylinders 15, der über mit dem Winkelsensor 16 verbundene elektronische Steuermittel angesteuert wird. In dem in der Figur dargestellten Ausführungsbeispiel erfolgt die Verstellung des Zusatzauslegers 7 ab einer Lage B1 der Drehachse 6 des Auslegerarms 3, die zirka 10° oberhalb der Horizontalen liegt. Natürlich kann eine Verstellung des Zusatzauslegers 7 auch in anderen Lagen beginnen, die vorzugsweise jedoch alle oberhalb der maximalen Ausladung liegen, um auch bei Ladearbeiten auf leicht abfallendem Gelände ein Überschreiten der maximalen Ausladung zu vermeiden bzw. die Kippsicherheit zu gewährleisten.

Der Lage B1 der Drehachse 6 entspricht eine Lage B2 der Schaufelanlenkachse 10, die den Endpunkt der bisherigen Kreisbahn K2 der Schaufelanlenkachse 10 darstellt, da nun durch eine Betätigung und das damit verbundene Ausklappen des Zusatzauslegers 7 die Schaufelanlenkachse 10 am Ende des Zusatzauslegers 7 stärker aufwärts bewegt wird als auf der Kreisbahn K2. Der Parallelhaltefunktion durch hydraulisch elektronische Abgleichung der Winkelstellung zwischen Ladeschaufel und Zusatzausleger 7 ist somit eine Ausklappbewegung des Zusatzauslegers 7 überlagert, so daß nach Erreichen der Lage A durch die Drehachse 6 des Auslegerarms 3 die Schaufelanlenkachse 10 des Zusatzauslegers 7 die Höchstlage C erreicht hat.

Wie bereits vorstehend erwähnt, erfolgt umgekehrt bei der Abwärtsbewegung des Auslegers 3 eine Steuerung des Einklappvorgangs des Zusatzauslegers 7 derart, daß spätestens mit Erreichen der Lage B1 der Zusatzausleger 7 wieder vollständig eingeklappt ist. Durch diese erfindungsgemäße Maßnahme ist sichergestellt, daß die in der Lage D erreichte maximale Ausladung nie überschritten wird.

Die horizontale Verstellung der Ladeschaufel unterhalb der Horizontallage des Auslegerarms 3 ist in den Figuren 4a bis 4c veranschaulicht. Figur 4a zeigt den erfindungsgemäßen Schaufellader der Figur 1 in Grundstellung mit abgesenktem Ausleger und ausgekippter Ladeschaufel 13. Zur Aufnahme von Ladegut L in die Ladeschaufel 13 wird üblicherweise der Schaufellader in die Richtung des Ladeguts L verfahren, bis sich eine ausreichende Menge von Ladegut in der Ladeschaufel 13 befindet. Sollte dies beispielsweise aufgrund ungeeigneter Beschaffenheit des Untergrundes nicht möglich sein, so kann nun erfindungsgemäß der Ausleger durch Betätigen des Zusatzauslegers 7 nach vorn verfahren werden, wie dies in den Figuren 4b und 4c dargestellt ist. Dazu wird der zweite Hubzylinder 15 betätigt und die Lenker 8, 9 verstellt. Gleichzeitig wird der Auslegerarm 3 auf eine sogenannte Schwimmstellung geschaltet, in der er mittels des ersten Hubzylinders 5 derart betätigt wird, daß ein Ausgleich der durch die Verstellung des Zusatzauslegers 7 verursachten Kreisbahn der Ladeschaufel 13 stattfindet, so daß sich die Ladeschaufel 13 entlang einer im wesentlichen horizontalen Ebene, vorgegeben durch den Boden, bewegt.

Ist die Ladeschaufel 13 derart weit nach vorn bewegt, daß sie ausreichend mit Ladegut L befüllt ist (Figur 4c), wird die gefüllte Ladeschaufel eingekippt. Bevor der Auslegerarm 3 durch Betätigen des ersten Hubzylinders 5 angehoben werden kann, muß der Zusatzausleger 7 wieder vollständig eingefahren sein. Diese Stellung entspricht der in Figur 4a dargestellten Stellung, mit dem Unterschied, daß die Ladeschaufel 13 nach oben eingekippt ist. Erst dann kann mit der Anhebung des Auslegerarms 3, wie vorstehend in Zusammenhang mit den Figuren 1 bis 3 erläutert, fortgefahren werden. Vorzugsweise ist an dem Lenker 9 oder an dem zweiten Hubzylinder 15 ein elektrischer Winkel- oder Weggeber vorgesehen, der die Stellung des Zusatzauslegers 7 registriert und erst bei vollständig eingefahrenem Zusatzausleger 7 die Hubbewegung für den Auslegerarm 3 freigibt. Dadurch ist eine ausreichende Kippsicherheit gewährleistet.

In Figur 5 ist eine entsprechende Anwendung der horizontalen Verstellung entlang einer beabstandet zum Boden befindlichen horizontalen Ebene am Beispiel eines Staplereinsatzes veranschaulicht. Hierzu ist bei dem erfindungsgemäßen Schaufellader der Figuren 1 bis 4 die Ladeschaufel 13 durch eine Stapelgabel 13' als Arbeitswerkzeug ersetzt. Auch in dieser angehobenen Stellung kann die vorstehend unter Bezugnahme auf die Figuren 4a bis 4c erläuterte Horizontalbewegung des erfindungsgemäßen Zusatzauslegers 7 ausgenutzt werden, wie durch die strichpunktierte Darstellung veranschaulicht, ohne daß der Schaufellader vorwärts oder rückwärts verfahren werden muß.

Der besondere Vorteil der Erfindung liegt darin begründet, daß der erfindungsgemäße Schaufellader mit relativ einfachen Mitteln durch Tausch des Auslegerarmes aus einem Serienschaufellader erhalten werden kann, ohne daß die Standsicherheit durch einen überlangen Auslegerarm wesentlich verändert wird und wobei sämtliche Arbeitswerkzeuge des Seriengerätes weiter verwendet werden können. Somit kann erfindungsgemäß ein kleiner Serienschaufellader für die Hochladearbeit verwendet werden, wobei das Mehrgewicht des Zusatzauslegers durch ein zusätzliches Gegengewicht (Bezugszeichen 20 in Figur 1) ausgeglichen wird.

Die Kreisbahnen K1 und K2 können im günstigten Fall zusammenfallen. Wenn sie jedoch wie im dargestellten Ausführungsbeispiel voneinander beabstandet verlaufen, so muß auch diese Schwerpunktverlagerung durch das Zusastzgegengewicht 20 ausgeglichen werden.

Selbstverständlich ist die Erfindung nicht auf das in den Figuren dargestellte Ausführungsbeispiel beschränkt, sondern umfaßt auch noch weitere bauliche Abwandlungen. Insbesondere müssen die Lenkerpaare 8 und 9 nicht, wie in der dargestellten Ausführungsform, im wesentlichen gleich lang sein, sondern können auch unterschiedlich lang ausgeführt sein. Außerdem können auch die Anzahl der Lenker und deren Anlenkpunkte frei gewählt werden, ohne daß der Rahmen der Erfindung verlassen wird. Des weiteren können der Auslegerarm 3 und/oder der Zusatzrahmen 7 beliebig ausgestattet sein, beispielsweise als sogenannter Mono-Boom-Ausleger, als Hohlkörper-Kastenkonstruktion oder als - wie beispielhaft gezeigt - aus zwei Seitenteilen gebildeter Rahmen.

## Patentansprüche

1. Fahrbarer Schaufellader, mit einem um eine Auslegerschwenkachse (4) verschwenkbaren Auslegerarm (3) und einer mittels eines Kippgestänges (11, 12) betätigbaren Ladeschaufel (13), **gekennzeichnet durch** mindestens einen den Auslegerarm (3) und die Ladeschaufel (13) verbindenden Zusatzausleger (7), der in Art eines Parallellenkers mittels mindestens eines ersten Lenkers (8) und eines zweiten Lenkers (9) an dem Auslegerarm (3) verstellbar angelenkt ist, wobei Mittel zur Steuerung der Verstellung des Zusatzauslegers (7) in Abhängigkeit von der Winkelstellung des Auslegerarms (3) bezüglich der Auslegerschwenkachse (4) sowie Mittel zur Parallelhaltung der Ladeschaufel (13) vorgesehen sind.

2. Schaufellader nach Anspruch 1, **dadurch gekennzeichnet, daß** eine Verstellung des Zusatzauslegers (7) aus einer am Auslegerarm (3) eingeklappten Position frühestens nach Durchtritt des Auslegerarms (3) durch seine Horizontallage bei Aufwärtsschwenkbewegung erfolgt.

3. Schaufellader nach Anspruch 1 oder 2, **dadurch gekennzeichnet, daß** die Mittel zur Steuerung der Verstellung des Zusatzauslegers mindestens einen Winkelsensor (16) umfassen.

4. Schaufellader nach Anspruch 1 oder 2, **dadurch gekennzeichnet, daß** die Mittel zur Steuerung der Verstellung des Zusatzauslegers mindestens einen Wegsensor umfassen.

5. Schaufellader nach einem der Ansprüche 1 bis 3, **dadurch gekennzeichnet, daß** der Zusatzausleger (7) zum Ausfahren der Ladeschaufel (13) in im wesentlichen horizontaler Richtung auch unterhalb der Horizontallage des Auslegerarms (3) verstellbar ist, wobei der Auslegerarm (3) zum Ausgleich der durch die Verstellung des Zusatzauslegers (7) verursachten Kreisbahn der Ladeschaufel (13) in eine sogenannte Schwimmstellung schaltbar ist.

6. Schaufellader nach Anspruch 5, **dadurch gekennzeichnet, daß** zur Freigabe der Hubbewegung durch den Auslegerarm (3) ein elektrischer Winkel- oder Weggeber vorgesehen ist.

7. Schaufellader nach einem der Ansprüche 1 bis 6, **dadurch gekennzeichnet, daß** die Länge des mindestens einen ersten Lenkers (8) und des mindestens einen zweiten Lenkers (9) im wesentlichen gleich ist.

8. Schaufellader nach einem der Ansprüche 1 bis 6, **dadurch gekennzeichnet, daß** die Länge des mindestens einen ersten Lenkers (8) kleiner oder größer ist als die Länge des mindestens einen zweiten Lenkers (9).

9. Schaufellader nach einem der Ansprüche 1 bis 8, **dadurch gekennzeichnet, daß** der Auslegerarm (3) und/oder der Zusatzausleger (7) als Hohlkasten oder als Hubrahmen mit zwei Seitenteilen und Querverbindungen ausgestaltet sind.

10. Schaufellader nach einem der Ansprüche 1 bis 9, **dadurch gekennzeichnet, daß** zur Verschwenkung des Auslegerarms (3) ein einenends an einem Fahrzeugaufbau (2) des Schaufelladers (1) und anderenends an dem Auslegerarm (3) angreifender erster Hydraulikzylinder (5) vorgesehen ist.

11. Schaufellader nach einem der Ansprüche 1 bis 10, **dadurch gekennzeichnet, daß** zur Verstellung des Zusatzauslegers (7) ein einenends am Auslegerarm (3) und anderenends an einem der Lenker (8, 9) angreifender zweiter Hydraulikzylinder (15) vorgesehen ist.

12. Schaufellader nach Anspruch 11, **dadurch gekennzeichnet, daß** der zweite Hydraulikzylinder (15) einenends an der Auslegerschwenkachse (4) angreift.

13. Verfahren zum Verstellen einer mittels eines Kippgestänges (11, 12) betätigbaren Ladeschaufel (13) eines fahrbaren Schaufelladers, der einen um eine Auslegerschwenkachse (4) verschwenkbaren Auslegerarm (3) aufweist, mit dem die Ladeschaufel (13) über einen Zusatzausleger (7) verbunden ist, der in Art eines Parallellenkers mittels mindestens eines ersten Lenkers (8) und eines zweiten Lenkers (9) an dem Auslegerarm (3) verstellbar angelenkt ist, wobei eine Verstellung des Zusatzauslegers (7) in Abhängigkeit von der Winkelstellung des Auslegerarms (3) bezüglich der Auslegerschwenkachse (4) angesteuert wird und die Betätigung der Ladeschaufel (13) derart angesteuert wird, daß die Ladeschaufel parallel gehalten ist.

14. Verfahren nach Anspruch 13, **dadurch gekennzeichnet, daß** bei Aufwärtsschwenkbewegung der Zusatzausleger (7) aus einer am Auslegerarm (3) eingeklappten Position frühestens nach Durchtritt des Auslegerarms (3) durch seine Horizontallage verstellt wird.

15. Verfahren nach Anspruch 13 oder 14, **dadurch gekennzeichnet, daß** das Ansteuern der Verstellung des Zusatzauslegers auf Grundlage einer Winkelmessung erfolgt.

16. Verfahren nach Anspruch 13 oder 14, **dadurch gekennzeichnet, daß** das Ansteuern der Verstellung des Zusatzauslegers auf Grundlage einer Wegmessung erfolgt.

17. Verfahren nach einem der Ansprüche 13 bis 15, **dadurch gekennzeichnet, daß** beim Ausfahren der Ladeschaufel (13) in im wesentlichen horizontaler Richtung der Zusatzausleger (7) auch unterhalb der Horizontallage des Auslegerarms (3) verstellt wird, wobei der Auslegerarm (3) zum Ausgleich der durch das Verstellen des Zusatzauslegers (7) verursachten Kreisbahn der Ladeschaufel (13) in eine sogenannte Schwimmstellung geschaltet wird.

18. Verfahren nach Anspruch 17, **dadurch gekennzeichnet, daß** die Hubbewegung durch den Auslegerarm (3) aufgrund eines elektrischen Signals freigegeben wird, das von einem elektrischen Winkel- oder Weggeber erzeugt wird.

## Claims

1. Wheeled shovel loader with a boom (3) pivotable around a boom swivel pin (4) and a loading shovel (13) operable by means of a tipping structure (11, 12), **characterized by** at least one additional arm (7), connecting the boom (3) and the loading shovel (13), which is hinged on the boom (3) so that it can be displaced in the manner of a parallel linkage or a parallelogram under the action of at least one first connecting rod (8) and one second connecting rod (9), with means provided for control of the displacement of the additional arm (7) depending on the angular position of the boom (3) relative to the boom swivel pin (4) and for maintaining the loading shovel (13) in a parallel position.

2. Shovel loader according to claim 1, **characterized in that** displacement of the additional arm (7) from its position retracted onto the boom (3) occurs only after the boom (3) has passed through its horizontals position as it pivots upward.

3. Shovel loader according to claim 1 or 2, **characterized in that** the means for control of the displacement of the additional arm includes at least one angle sensor (16).

4. Shovel loader according to claim 1 or 2, **characterized in that** the means for control of the displacement of the additional arm includes at least one position sensor.

5. Shovel loader according to one of the claims 1 to 3, **characterized in that** the additional arm (7) can, even below the horizontal position of the boom (3), be displaced in a substantially horizontal direction to extend the loading shovel (13), the boom (3) being able to be shifted into a so-called floating position for compensation of the circular path of the loading shovel (13) caused by the displacement of the additional arm (7).

6. Shovel loader according to claim 5, **characterized in that** an electric angle or position detector is provided for release of the lifting movement by the boom (3).

7. Shovel loader according to one of the claims 1 to 6, **characterized in that** the lengths of the at least one first connecting rod (8) and the at least one second connecting rod (9) are substantially equal.

8. Shovel loader according to one of the claims 1 to 6, **characterized in that** the length of the at least one first connecting rod (8) is shorter or longer than the length of the at least one second connecting rod (9).

9. Shovel loader according to one of the claims 1 to 8, **characterized in that** the boom (3) and/or the additional arm (7) are implemented as hollow boxes or as lifting frames with two side parts and transverse connections.

10. Shovel loader according to one of the claims 1 to 9, **characterized in that** a first hydraulic cylinder (5), which engages on a vehicle superstructure (2) of the shovel loader (1) on one end and on the boom (3) on the other end, is provided for pivoting of the boom (3).

11. Shovel loader according to one of the claims 1 to 10, **characterized in that** a second hydraulic cylinder (15), which engages on the boom (3) on one end and on one of the connecting rods (8, 9) on the other end, is provided for displacement of the additional arm (7).

12. Shovel loader according to claim 11, **characterized in that** the second hydraulic cylinder(15) engages on one end on the boom swivel pin (4).

13. Method for displacing a loading shovel (13) of a wheeled shovel loader comprising a boom (3) pivotable around a boom swivel pin (4), the loading shovel (13) being operable by means of a tipping structure (11, 12) and being connected with the boom (3) via an additional arm (7) which is hinged on the boom (3) so that it can be displaced in the manner of a parallel linkage or a parallelogram under the action of at least one first' connecting rod (8) and one second connecting rod (9), wherein a displacement of the additional arm (7) is controlled depending on the angular position of the boom (3) relative to the boom swivel pin (4) and an operation of the loading shovel (13) is controlled in such a manner that the loading shovel is maintained in a parallel position.

14. Method according to claim 13, **characterized in that** the additional arm (7) is displaced from its position retracted onto the boom (3) only after the boom (3) has passed through its horizontal position as it pivots upward.

15. Method according to claim 13 or 14, **characterized in that** control of the displacement of the additional arm occurs on the basis of an angular measurement.

16. Method according to claim 13 or 14 **characterized in that** control of the displacement of the additional arm occurs on the basis of a position measurement.

17. Method according to one of the claims 13 to 15, **characterized in that** the additional arm (7) is, even below the horizontal position of the boom (3), displaced in a substantially horizontal direction when extending the loading shovel (13), the boom (3) being shifted into a so-called floating position for compensation of the circular path of the loading shovel (13) caused by the displacement of the additional arm (7).

18. Method according to claim 17, **characterized in that** the lifting movement by the boom (3) is released on the basis of an electrical signal which is generated by an electric angle or position detector.

## Revendications

1. Chargeuse pelleteuse mobile comprenant un bras (3) pivotant autour d'un axe de pivotement de bras (4) ainsi qu'une pelle de chargement (13) qui peut être commandée par l'intermédiaire d'une timonerie de basculement (11, 12), **caractérisée par** au moins un bras supplémentaire (7) qui relie le bras (3) et la pelle de chargement (13) et qui, par le biais d'au moins une première barre conductrice (8) et une deuxième barre conductrice (9), est articulé de façon réglable sur le bras (3) à la manière d'une barre conductrice parallèle, des moyens destinés à commander le réglage du bras supplémentaire (7) en fonction de la position angulaire du bras (3) par rapport à l'axe de pivotement de bras (4) ainsi que des moyens destinés à tenir parallèlement ladite pelle de chargement (13) étant prévue.

2. Chargeuse pelleteuse selon la revendication 1, **caractérisée par le fait qu'**un réglage du bras supplémentaire (7) à partir d'une position repliée sur le bras (3) n'a lieu au plutôt qu'après que le bras (3) est passé à travers sa position horizontale lors du mouvement de pivotement vers le haut.

3. Chargeuse pelleteuse selon la revendication 1 ou 2, **caractérisée par le fait que** les moyens destinés à commander le réglage du bras supplémentaire comprennent au moins un détecteur d'angle (16).

4. Chargeuse pelleteuse selon la revendication 1 ou 2, **caractérisée par le fait que** les moyens destinés à commander le réglage du bras supplémentaire comprennent au moins un détecteur de déplacement.

5. Chargeuse pelleteuse selon l'une des revendications 1 à 3, **caractérisée par le fait que**, pour déployer la pelle de chargement (13) dans la direction essentiellement horizontale, le bras supplémentaire (7) peut être réglé aussi au-dessous de la position horizontale du bras (3), le bras (3) pouvant être manoeuvré dans ce que l'on appelle une position flottante pour compenser la trajectoire circulaire de la pelle de chargement (13), qui est causée par le réglage du bras supplémentaire (7).

6. Chargeuse pelleteuse selon la revendication 5, **caractérisée par le fait que**, pour la libération du mouvement de levage par le bras (3), on prévoit un capteur électrique d'angle ou de distance.

7. Chargeuse pelleteuse selon l'une des revendications 1 à 6, **caractérisée par le fait que** la longueur de ladite au moins une première barre conductrice (8) et de ladite au moins une deuxième barre conductrice (9) est essentiellement égale.

8. Chargeuse pelleteuse selon l'une des revendications 1 à 6, **caractérisée par le fait que** la longueur de ladite au moins une première barre conductrice (8) est'plus petite ou plus grande que la longueur de ladite au moins une deuxième barre conductrice (9).

9. Chargeuse pelleteuse selon l'une des revendications 1 à 8, **caractérisée par le fait que** le bras (3) et/ou le bras supplémentaire (7) sont réalisés comme caisse creuse ou comme cadre de levage avec deux parties latérales et des jonctions transversales.

10. Chargeuse pelleteuse selon l'une des revendications 1 à 9, **caractérisée par le fait que**, pour le pivotement du bras (3), on prévoit un premier cylindre hydraulique (5) qui, à une extrémité, se prend sur une construction en saillie de véhicule (2) de la chargeuse pelleteuse (1) et, à l'autre extrémité, sur le bras (3).

11. Chargeuse pelleteuse selon l'une des revendications 1 à 10, **caractérisée par le fait que**, pour le réglage du bras supplémentaire (7), on prévoit un deuxième cylindre hydraulique (15) qui, à une extrémité, se prend sur le bras (3) et, à l'autre extrémité, sur une des barres conductrices (8, 9).

12. Chargeuse pelleteuse selon la revendication 11, **caractérisée par le fait que** le deuxième cylindre hydraulique (15) se prend à une extrémité sur l'axe de pivotement de bras (4).

13. Procédé de réglage d'une pelle de chargement (13) d'une chargeuse pelleteuse mobile comprenant un bras (3) pivotant autour d'un axe de pivotement de bras (4), la pelle de chargement (13) pouvant être commandée par l'intermédiaire d'une timonerie de basculement (11, 12) et étant reliée avec le bras (3) par le biais d'un bras supplémentaire (7) qui, par le biais d'au moins une première barre conductrice (8) et une deuxième barre conductrice (9) est articulé de façon réglable sur le bras (3) à la manière d'une barre conductrice parallèle, le réglage du bras supplémentaire (7) étant commandé en fonction de la position angulaire du bras (3) par rapport à l'axe de pivotement de bras (4) et l'actionnement de la pelle de chargement (13) étant commandé de sorte que la pelle de chargement est tenue parallèlement.

14. Procédé selon la revendication 13, **caractérisé par le fait que** le bras supplémentaire (7) est réglé à partir d'une position repliée sur le bras (3) au plus tôt qu'après que le bras (3) est passé à travers sa position horizontale lors du mouvement de pivotement vers le haut.

15. Procédé selon la revendication 13 ou 14, **caractérisé par le fait que** le commandement du réglage du bras supplémentaire a lieu sur la base d'un mesurage angulaire.

16. Procédé selon la revendication 13 ou 14, **caractérisé par le fait que** le commandement du réglage du bras supplémentaire a lieu sur la base d'un mesurage de déplacement.

17. Procédé selon l'une des revendications 13 à 15, **caractérisé par le fait que**, lors du déploiement de la pelle de chargement (13) dans la direction essentiellement horizontale, le bras supplémentaire (7) est réglé aussi au-dessous de la position horizontale du bras (3), le bras (3) étant manoeuvré dans ce que l'on appelle une position flottante pour compenser la trajectoire circulaire de la pelle de chargement (13), qui est causée par le réglage du bras supplémentaire (7).

18. Procédé selon la revendication 17, **caractérisé par le fait que** le mouvement de levage par le bras (3) est libéré en raison d'un signale électrique qui est généré par un capteur électrique d'angle ou de distance.
